# EUROPÄISCHE PATENTSCHRIFT

(11) **EP 0 297 529 B1**
(45) Veröffentlichungstag und Bekanntmachung des Hinweises auf die Patenterteilung: **09.10.1991**
(21) Anmeldenummer: 88110350.1
(22) Anmeldetag: 29.06.1988
(51) Int. Cl.: B41F 15/42, B41F 15/14, B05C 1/08, B05D 1/40

(54) **Einrichtung zum Auftragen einer Substanz auf eine Warenbahn**
Device for applying a substance on to a band
Dispositif pour l'application d'une substance sur une bande

(30) Priorität: 30.06.1987 DE 8709029 U
(43) Veröffentlichungstag der Anmeldung: 04.01.1989
(73) Patentinhaber: Zimmer, Johannes, A-9020 Klagenfurt (AT)
(72) Erfinder: Zimmer, Johannes, A-9020 Klagenfurt (AT)
(74) Vertreter: Hofinger, Engelbert, DDr.

(56) Entgegenhaltungen:
- DE-U- 8 712 783

## Beschreibung

Die Erfindung bezieht sich auf eine Einrichtung zum Auftragen einer Substanz auf eine relativ dazu bewegte Warenbahn, mit normal zur Warenbahn verschiebbar an der Einrichtung geführten seitlichen Begrenzungsplatten für die Auftragungsfläche.

Beim Auftragen von Substanzen auf eine Warenbahn, beispielsweise beim Rund- oder Flachschablonendruck mit Roll- oder Streichrakeln, besteht die Notwendigkeit, die vor der Auftragseinrichtung angesammelte Substanz seitlich auf jenen Bereich zu begrenzen, in welchem das Beschichten oder Bedrucken der Warenbahn erfolgen soll. Bei starrer Verbindung der seitlichen Begrenzungsplatten mit dem üblicherweise quer zur Warenbahn verlaufenden, der Zuführung der Substanz dienenden Rohr ist es schwierig, die Begrenzungsplatten so auf die Schablone bzw. die Warenbahn abzusenken, daß einerseits kein Spalt, andererseits kein übermäßiger Druck entsteht. Es sind daher auch bereits verschiedene Konstruktionen auf dem Markt, bei welchen die seitlichen Begrenzungsplatten gegenüber einem Farbrohr vertikal verschiebbar sind.

Nachteilig an den bekannten Konstruktionen ist die Tatsache daß bei diesen die Begrenzungsplatten bestenfalls lose auf der Warenbahn bzw. Schablone aufliegen. Die Anordnung zusätzlicher Gewichte an den Begrenzungsplatten würde nicht nur dazu führen, daß diese in ihrer Führung schwer beweglich werden, sondern vor allem dazu, daß der mit dem Farbrohr verbundene Teil der Auftragseinrichtung unnötig schwer wird, was sich besonders beim Einführen in eine Rundschablone und beim Entfernen aus dieser unangenehm auswirkt.

Aufgabe der Erfindung ist es, eine Möglichkeit vorzusehen, die Begrenzungsplatten einer Auftragseinrichtung mit wählbarer Kraft gegen die Unterlage zu pressen. Erfindungsgemäß wird diese Aufgabe dadurch gelöst, daß die Begrenzungsplatten mit Einsätzen aus magnetisierbarem Material versehen sind, welche durch einen in an sich bekannter Weise auf der den Begrenzungsplatten gegenüberliegenden Seite der Warenbahn angeordneten Magneten anziehbar sind.

Ein besonderer Vorteil der Erfindung liegt darin, daß auch bei vertikal verlaufender Warenbahn oder bei unterhalb einer horizontalen Warenbahn angeordneten Auftragungseinrichtung eine Anpressung der Begrenzungsplatten möglich ist.

Weitere im Zusammenhang mit der Erfindung erzielbare Vorteile ergeben sich aus den Unteransprüchen, deren Inhalt im besonderen Beschreibungsteil erläutert ist.

Die Erfindung wird anschließend anhand zweier Ausführungsbeispiele erläutert, die sich jeweils auf den Rundschablonendruck mittels einer Rollrakel beziehen.
Fig. 1 zeigt die linke Seite einer Vorderansicht einer neuerungsgemäßen Rakeleinrichtung,
Fig. 2 den Schnitt nach der Linie II-II in Fig. 1,
Fig. 3 den Schnitt nach der Linie III-III in Fig. 2,
Fig. 4 den Schnitt nach der Linie IV-IV in Fig. 1;
Fig. 5 stellt ein zweites Ausführungsbeispiel in der Darstellung nach Fig. 4 dar

Wie insbesondere aus Fig. 1 und 2 hervorgeht, bezieht sich das dargestellte Ausführungsbeispiel auf eine Druckeinrichtung, mit der eine auf einem Drucktuch 19 befestigte Warenbahn 5 mittels einer Rundschablone 18 behandelt wird. Eine Auftragssubstanz wird durch ein Farbrohr 14 zugeführt und gelangt über ein Profil 15 in den Bereich vor der als Rakel wirkenden Rolle 6. Zur Abstützung der Rolle 6 ist in das Profil 15 eine elastische Leiste 1 eingespannt, welche mit einer Längsnut 12 versehen ist, um die Verwindungssteifigkeit der Leiste zu vermindern. Unterhalb des Drucktuches 19 befindet sich ein quer zur Warenbahn und parallel zur Rolle 6 verlaufender Magnetbalken, welcher die Rolle 6 anpreßt. Derartige Magnetbalken sind an sich bekannt und daher nicht dargestellt. Sie bilden als solche nicht Teil der Erfindung, sind jedoch Voraussetzung für deren Funktionieren.

Die Erfindung bezieht sich auf die Ausgestaltung der Begrenzungsplatten 16, welche vertikal verschiebbar an mit dem Farbrohr 14 fest verbundenen Führungsteilen 13 gelagert sind. Der Zweck dieser Begrenzungsplatten 16 besteht zunächst darin, den zugeführten Substanzvorrat seitlich zu begrenzen. Dadurch wird verhindert, daß Auftragssubstanz in die seitlichen,
nicht bemusterten Randbereiche der Rundschablone 18 gelangt und von der sich drehenden Rundschablone mitgenommen wird. Das hätte Auftragsfehler zur Folge, weil Farbe hinter die Rakel gelangen bzw. von oben abtropfen könnte. Außer zur Begrenzung des Substanzvorrates dienen die Begrenzungsplatten 16 auch dazu, ein axiales Ausweichen einer allenfalls vorgesehenen Rollrakel zu verhindern. Die Details der Lagerung einer Begrenzungsplatte 16 gehen insbesondere aus Fig. 3 hervor. Das Herausfallen der Begrenzungsplatten 16 aus dem Führungsteil 13 wird durch einen Bolzen 20 verhindert, welcher eine Öffnung 22 in einem Führungsblech 23 durchsetzt, welches in einer Ausnehmung der Begrenzungsplatte 16 geführt ist. Die Begrenzungsplatte 16 bewegt sich in ihrer Führung so weit wie möglich nach unten, da sie an ihrer Außenseite einen Einsatz 17 aus magnetisierbarem Material aufweist, welcher durch den unterhalb der Warenbahn angeordneten Magnetbalken entsprechend der Stärke des eingestellten Magnetfeldes angezogen wird.

Wie insbesondere aus Fig. 4 hervorgeht, umfassen die Begrenzungsplatten 16 Führungskörper 2 bzw. 11 mit Anlaufflächen 3 für die Rolle 6. Gerät die Rolle 6 in die in Fig. 4 dargestellte Schrägstellung, so sorgt die Anlauffläche 3 dafür, daß auf das vordere Ende der Rolle eine Kraft ausgeübt wird, welche diese wieder normal zur Warenbahn stellt. Daß hiebei die Rolle 6 nicht den Kontakt mit der Leiste 1 verliert, wird dadurch erzielt, daß die Leiste 1 gegenüber den Führungskörpern 2 in Bewegungsrichtung verschiebbar ist und im übrigen aus verwindbarem, gummielastischem Material besteht. Das Durchdringen von Substanz zwischen Rolle 6 und Führungskörper 2 wird zunächst dadurch verhindert, daß die mit den Anlaufflächen 3 zusammenwirkenden Enden der Rolle 6 abgerundet sind. Zusätzlich weisen die Führungskörper 2 einen unteren Rand 24 auf, der zum Rollenende hin vorspringt und aufgrund seines etwa dreieckigen Querschnittes den Raum unterhalb des Walzenendes ausfüllt.

Die Erfindung ist nicht auf Einrichtungen eingeschränkt, bei denen die Begrenzungsplatten 16 schräg verlaufende Anlaufflächen 3 für die Rolle 6 aufweisen. Beispielsweise ist auch eine Ausführung gemäß Fig. 5 denkbar, bei welcher die seitlichen Begrenzungsplatten 16 mit normal zur Rollenachse versehenen Begrenzungsflächen ausgestattet sind. An diesem Ausführungsbeispiel wird eine dritte Funktion der Begrenzungsplatten 16 sichtbar, nämlich die Möglichkeit, die in Zapfen 26 endende Rolle 6 zusammen mit dem Farbrohr 14 aus der Rundschablone 18 zu entfernen. Hiezu sind die Begrenzungsplatten 16 mit im wesentlichen horizontal verlaufenden, am äußeren Rand jedoch aufgebogenen Randleisten 25 versehen, welche die Zapfen 26 untergreifen, sodaß während des Betriebes keine Berührung zwischen den Zapfen 26 und den Randleisten 25 stattfindet. Die erfindungsgemäße Anordnung der magnetisierbaren Einsätze 17, welche die exakte Lage der Begrenzungsplatten 16 garantieren, ist in diesem Zusammenhang besonders wichtig.

Die Erfindung ist im Zusammenhang mit Auftragseinrichtungen dargestellt worden, welche unter Verwendung einer Rakelrolle funktionieren. Die Verwendung der Erfindung ist jedoch ebenso in Verbindung mit Streichrakeln, Schlitzdüsen oder Spaltrakeln möglich. Letzteres sind Auftragseinrichtungen solcher Art, bei denen die Rakelstreichkante die Warenbahn nicht berührt, um die Auftragung dickerer Schichten zu ermöglichen.

## Patentansprüche

1. Einrichtung zum Auftragen einer Substanz auf eine relativ dazu bewegte Warenbahn (5), mit normal zur Warenbahn (5) verschiebbar an der Einrichtung geführten seitlichen Begrenzungsplatten (16) für die Auftragungsfläche, dadurch gekennzeichnet, daß die Begrenzungsplatten (16) mit Einsätzen (17) aus magnetisierbarem Material versehen sind, welche durch einen in an sich bekannter Weise auf der den Begrenzungsplatten (16) gegenüberliegenden Seite der Warenbahn (5) angeordneten Magneten anziehbar sind.

2. Einrichtung nach Anspruch 1, mit einer beim Auftragen der Substanz eine Abrollbewegung gegenüber der Bahn (5) ausführenden Rolle (6), dadurch gekennzeichnet, daß die Begrenzungsplatten (16) zur Rollenachse schräg stehende Anlaufflächen (3) für die Rolle (6) aufweisen.

3. Einrichtung nach Anspruch 2, dadurch gekennzeichnet, daß die Anlaufflächen (3) der Begrenzungsplatten (16) einen unteren Rand (24) aufweisen, der gegenüber der Vertikalen gegen das Rollenende hin vorspringt.

4. Einrichtung nach Anspruch 2 oder 3, dadurch gekennzeichnet, daß die Enden der Rolle (6) in an sich bekannter Weise abgerundet sind.

5. Einrichtung nach Anspruch 1, mit einem beim Auftragen der Substanz eine Abrollbewegung gegenüber der Bahn (5) ausführenden Rolle (6), deren Enden Zapfen (26) mit gegenüber der Rolle (6) verringertem Durchmesser aufweisen, dadurch gekennzeichnet, daß die Begrenzungsplatten (16) die Zapfen (26) untergreifende Randleisten (25), insbesondere in Form abgewinkelter Bleche, aufweisen.

## Claims

1. Apparatus for applying a substance to a web of material (5) which is moved relative thereto, comprising lateral boundary plates (16) for defining the application surface, which plates are guided on the apparatus displaceably normal to the web of material (5), characterised in that the boundary plates (16) are provided with inserts (17) of magnetisable material, which can be attracted by a magnet arranged in per se known manner on the side of the web of material (5) which is opposite to the boundary plates (16).

2. Apparatus according to claim 1 comprising a roller (6) which performs a rolling movement relative to the web (5) when the substance is applied characterised in that the boundary plates (16) have check surfaces (3) for the roller (6), which are inclined relative to the axis of the roller.

3. Apparatus according to claim 2 characterised in that the check surfaces (3) of the boundary plates (16) have a lower edge (24) which projects relative to the vertical towards the end of the roller.

4. Apparatus according to claim 2 or claim 3 characterised in that the ends of the roller (6) are rounded in per se known manner.

5. Apparatus according to claim 1 comprising a roller (6) which performs a rolling movement relative to the web (5) when the substance is applied and the ends of which have trunnions (26) of smaller diameter than the roller (6) characterised in that the boundary plates (16) have edge strip portions (25), in particular in the form of angled plates, which engage under the trunnions (26).

## Revendications

1. Dispositif pour l'application d'une substance sur une bande (5), déplacée, par rapport à celui-ci, comportant des plaques de délimitation (16) latérales, pour la surface d'application, guidées perpendiculairement à la bande (5), contre le dispositif, caractérisé en ce que les plaques de délimitation (16) sont pourvues d'accessoires (17), en matériau magnétisable, qui peuvent être attirés, de manière connue en soi, par un aimant placé du côté de la bande (5), opposé aux plaques de délimitation (16).

2. Dispositif selon la revendication 1 comportant un rouleau (6) exécutant un roulement par rapport à la bande (5), pendant l'application de la substance, caractérisé en ce que les plaques de délimitation (16) présentent des surfaces de butée (3) pour le rouleau (6), obliques par rapport à l'axe du rouleau.

3. Dispositif selon la revendication 2, caractérisé en ce que les surfaces de butée (3) des plaques de délimitation (16) présentent un bord inférieur (24) qui fait saillie vers l'extrémité du rouleau, par rapport à la verticale.

4. Dispositif selon la revendication 2 ou 3, caractérisé en ce que les extrémités du rouleau (6) sont arrondies de manière connue en soi.

5. Dispositif selon la revendication 1, comportant un rouleau (6) exécutant un roulement par rapport à la bande (5), pendant l'application de la substance, dont les extrémités présentent des tourillons (26) de diamètre réduit par rapport au rouleau (6), caractérisé en ce que les plaques de délimitation (16) présentent des baguettes de bordure (25), notamment sous forme de tôles coudées, passant sous les tourillons (26).
